# FASCICULE DE BREVET EUROPEEN

(11) **EP 0 347 311 B1**
(45) Date de publication et mention de la délivrance du brevet: **27.12.1991**
(21) Numéro de dépôt: 89401651.8
(22) Date de dépôt: 14.06.1989
(51) Int. Cl.: B66C 1/54, B65H 67/06

(54) **Installation de chargement et/ou de déchargement d'articles dans un conteneur**
Anlage zum Laden und/oder Entladen von Gegenständen in einen bzw. aus einem Container
Installation for loading and/or unloading articles in a container

(30) Priorité: 17.06.1988 FR 8808554
(43) Date de publication de la demande: 20.12.1989
(73) Titulaire: ATELIERS SAINT ELOI SARL, F-59960 Neuville en Ferrain (FR)
(72) Inventeur: Joliey, Bernard, F-59170 Croix (FR); Lemaire, Bernard, F-59310 Faumont (FR); Bataille, Xavier, F-59223 Roncq (FR)
(74) Mandataire: Ecrepont, Robert

(56) Documents cités:
- EP-A- 0 194 233
- DE-A- 3 630 904
- DE-C- 3 705 731
- NL-A- 7 011 573
- US-A- 2 924 484
- PATENT ABSTRACTS OF JAPAN, vol. 1, no. 154, 9 décembre 1977, page 5578 M 77; & JP-A-52 97 884 (TEIJIN K.K.) 17-08-1977

## Description

L'invention se rapporte à une installation de chargement et/ou de déchargement d'articles dans un conteneur comprenant des parois verticales et une ouverture d'accés située à sa partie supérieure.

Plus particulièrement mais non exclusivement, l'invention concerne une installation de chargement et/ou de déchargement d'articles et/ou de groupes d'articles qui doivent être déposés en couches dans les dits conteneurs.

Précisément mais de manière également non limitative, l'invention concerne une installation pour la manipulation d'articles et/ou de groupes d'articles de forme sensiblement cylindriques, d'axe vertical, de forte densité mais relativement mous tels des produits textiles filamentaires en bobines.

Les installations connues à ce jour pour le chargement et/ou le déchargement d'articles dans un conteneur (EP-A-0194233) comprennent:
― un dispositif de préhension d'une unité de prise,
― un dispositif de levage qui permet le déplacement et le guidage, selon une direction sensiblement verticale, de la charge que constituent l'unité de prise et le dispositif de préhension,
― un dispositif de transfert qui permet le déplacement et le guidage du dispositif de levage et de la charge au moins entre deux postes dont l'un situé à l'aplomb du conteneur
   dans laquelle installation, le dispositif de préhension comprend:
   ― un support sensiblement horizontal et disposé au dessus de l'unité à saisir,
   ― au moins un groupe de leviers répartis autour d'un axe médian perpendiculaire au plan du support,
   ― pour chaque levier, au niveau du support, au moins un moyen coopérant globalement avec l'une des extrémités du levier en vue de son articulation,
   ― au moins un moyen d'actionnement en synchronisme des leviers de chaque groupe entre une position de repos dans laquelle ils encadrent librement un volume prédéterminé et une position de travail dans laquelle ils enserrent fermement le volume précité.

Le processus d'engagement ou d'extraction d'une unité comprend au moins une opération qui consiste à amener la face inférieure de l'unité de prise au dessus du plan de l'ouverture du dit conteneur.

Cela implique que tant l'unité qu'au moins certains éléments des dispositifs précités puissent lors de l'opération trouver place au dessus de la face supérieure du conteneur.

Or, dans de nombreux locaux, la place disponible en hauteur est restreinte par exemple par une limite supérieure telle une structure fixe, un plafond, etc...

Aussi, la place restant entre cette limite et le dessus du conteneur peut être très faible par rapport à la hauteur utile du conteneur c'est à dire à la distance qui sépare sa face interne inférieure du plan de son ouverture.

Un résultat que l'invention vise à obtenir est une installation dont les dispositifs de préhension et de levage, tout en assurant convenablement leur fonction, se suffisent d'une hauteur, disponible au dessus du conteneur, qui est faible par rapport à la hauteur utile du conteneur.

A cet effet, l'invention a pour objet une installation du type précité notamment caractérisée en ce que le moyen d'actionnement de chaque groupe de leviers se compose principalement:
― d'une platine globalement centrée sur l'axe médian du groupe de leviers et qui s'étend sensiblement parallèlement au dessus du plan du support,
― d'un organe moteur commandant le déplacement en translation de cette platine selon un axe orthogonal au plan de l'élément support, lequel organe est approximativement centré sur l'axe médian du groupe de leviers et,
― pour chaque levier, d'un moyen d'articulation de son extrémité supérieure sur la platine et ce dans un plan contenant l'axe médian du groupe et d'une biellette articulée par l'une de ses extrémités en un point du levier situé entre son extrémité supérieure et son extrémité libre et, pour l'autre extrémité de cette biellette, autour de moyens d'articulation portés à cet effet en un point du support du dispositif de préhension et ce dans un plan sensiblement parallèle à celui d'articulation du levier,
   de sorte que, lorsque les leviers passent de la position de repos à la position de travail, ils induisent non seulement le déplacement des extrémités libres des leviers dans le sens d'un rapprochement de ces extrémités mais aussi le déplacement du levier selon une trajectoire ascendante vers le support.

L'invention sera bien comprise à l'aide de la description ci-après faite à titre d'exemple non limitatif en regard du dessin qui représente schématiquement:
― figure 1: l'installation vue de profil et en coupe partielle,
― figure 2: l'installation vue de dessus avec son environnement,
― figure 3: une vue de détail en coupe brisée d'une partie de l'installation.

En se reportant au dessin, on voit une installation 1 en vue du chargement et/ou du déchargement d'une unité 2 constituée d'au moins un article dans un conteneur 3 comprenant des parois verticales 30 et une ouverture 31 d'accès à sa partie supérieure.

Tel que cela apparaît également le plan 310 de l'ouverture d'accès 31 se trouve en vis à vis d'une limite 4 telle une structure fixe, un plafond et notamment à une distance de cette limite 4 plus faible dans de fortes proportions que la hauteur utile du conteneur c'est à dire que la distance qui sépare sa face interne inférieure 32 du plan 310 de son ouverture.

Pour déterminer la place disponible pour les moyens de chargement et de déchargement faut évidemment déduire de cette distance la hauteur des articles qui doivent être extraits ou disposés dans le conteneur.

Les articles 2 sont sensiblement cylindriques, d'axe vertical 20, de forte densité mais relativement mous tels des produits textiles filamentaires en bobine.

Ils comportent chacun de préférence un trou axial 21.

L'installation comprend essentiellement:
― un dispositif 6 de préhension d'une unité de prise,
― un dispositif 7 de levage qui permet le déplacement et le guidage, selon une direction sensiblement verticale, de la charge que constituent l'unité de prise et le dispositif de préhension,
― un dispositif 8 de transfert qui permet le déplacement et le guidage du dispositif de levage et de la charge au moins entre deux postes dont l'un situé à l'aplomb du conteneur,
   dans laquelle installation, le dispositif de préhension comprend:
   ― un support 60 sensiblement horizontal et disposé au dessus de l'unité à saisir,
   ― au moins un groupe 612 de leviers 61 répartis autour d'un axe médian 62 perpendiculaire au plan 600 du support 60,
   ― pour chaque levier, au niveau du support, au moins un moyen coopérant globalement avec l'une 610 des extrémités 610, 611 du levier en vue de son articulation,
   ― au moins un moyen 63 d'actionnement en synchronisme des leviers de chaque groupe 612 entre une position de repos dans laquelle ils encadrent librement un volume prédéterminé et une position de travail dans laquelle ils enserrent fermement le volume précité.

Selon l'invention, le moyen d'actionnement 63 de chaque groupe de leviers se compose principalement:
― d'une platine 630 globalement centrée sur l'axe médian 62 du groupe 612 de leviers 61 et qui s'étend sensiblement parallèlement au dessus du plan 600 du support,
― d'un organe moteur 631 commandant le déplacement en translation de cette platine selon un axe orthogonal au plan (600) de l'élément support 60, lequel organe est approximativement centré sur l'axe médian 62 du groupe 612 de leviers et,
― pour chaque levier 61, d'un moyen 632 d'articulation de son extrémité supérieure 610 sur la platine 630 et ce dans un plan contenant l'axe médian du groupe 612 et d'une biellette 633 articulée par l'une de ses extrémités en un point 613 du levier situé entre son extrémité supérieure 610 et son extrémité libre 611 et, pour l'autre extrémité de cette biellette, autour de moyens d'articulation 6331, 6332 portés à cet effet en un point 601 du support 60 du dispositif de préhension et ce dans un plan sensiblement parallèle à celui d'articulation du levier,
   de sorte que, lorsque les leviers passent de la position de repos à la position de travail, ils induisent non seulement le déplacement des extrémités libres 611 des leviers dans le sens d'un rapprochement de ces extrémités mais aussi le déplacement du levier selon une trajectoire ascendante vers le support.

Sous réserves que les positions de repos et de travail des leviers soient correctement déterminées, ce dispositif de préhension permet donc d'enserrer efficacement les articles sensiblement cylindriques et mous.

L'homme de l'art est à même de déterminer ces positions en fonction du volume à enserrer et des propriétés du et/ou des matériaux qui constituent les articles.

Dans une forme préférée de réalisation:
― le moyen d'actionnement 63 de chaque groupe de leviers se compose principalement:
― d'une platine 630 globalement centrée sur l'axe médian 62 du groupe 612 de leviers 61 et qui s'étend sensiblement parallèlement au dessus du plan 600 du support,
― d'un organe moteur 631 commandant le déplacement en translation de cette platine selon un axe orthogonal au plan 600 de l'élément support 60, lequel organe est approximativement centré sur l'axe médian 62 du groupe 612 de leviers et,
― pour chaque levier 61, d'un moyen 632 d'articulation de son extrémité supérieure 610 sur a platine 630 et ce dans un plan contenant l'axe médian du groupe 612 et d'une biellette 633 articulée par l'une de ses extrémités en un point 613 du levier situé entre son extrémité supérieure 610 et son extrémité libre 611 et, pour l'autre extrémité de cette biellette, autour de moyens d'articulation 6331, 6332 portés à cet effet en un point 601 du support 60 du dispositif de préhension et ce dans un plan sensiblement parallèle à celui d'articulation du levier.

L'organe moteur 631 est par exemple constitué par un vérin souple à air.

Selon l'invention, d'une part, les leviers de chaque groupe 612 portent chacun un mandrin cylindrique 614 de section complémentaire au trou axial 21 d'un article 2 et d'autre part ces leviers 61 sont écartés de l'axe médian 62 du groupe de manière telle qu'en leur position de repos ils soient à même de s'engager simultanément chacun dans le trou axial d'un des articles d'une unité de prise.

Les mandrins cylindriques 614 comportent de préférence des formes telles des gorges favorisant l'ancrage dans les articles.

Ces dernières dispositions renforcent particulièrement l'efficacité du dispositif de préhension.

Dans une telle situation, les leviers de chaque groupe permettent indifféremment la préhension d'un groupe d'articles en exploitant leur trou axial ou d'un seul ou de plusieurs articles dont le volume s'inscrit entre ces leviers au moins en leur position de repos.

Conformément à l'invention, le dispositif de préhension 6 comporte un cylindre 64 centré sur l'axe médian de chaque groupe 612 de leviers 61 et ce cylindre est également pourvu à sa périphérie de formes 640 en vue de renforcer la prise des articles 2 appuyés sur ce cylindre 64 au moyen des leviers 61.

En ce qui concerne le dispositif de levage 7, selon l'invention, il comprend principalement un élément rigide 70 qui:
― d'une part, est sensiblement horizontal et supporté par le dispositif de transport 8 et,
― d'autre part, pour relier cet élément rigide 70 au support 60 intégré au dispositif de préhension, des bandes souples 71 qui sont disposées selon les faces d'un tronc de pyramide fictif 72 d'axe normal aux dits éléments, à la petite base 720 duquel tronc de pyramide, les bandes sont reliées par des organes d'ancrage 73 au support 60 du moyen de préhension et à la grande base 721 duquel tronc de pyramide, les bandes s'enroulent sur des rouleaux 74 portés par l'élément rigide 70, ces rouleaux étant quant à eux reliés à un moyen moteur 75 de commande en synchronisme de leur rotation.

Les organes d'ancrage 73 sont portés par le support 60 intégré au dispositif de préhension par le biais de moyens de réglage de la longueur de la bande tendue entre son rouleau et son organe d'ancrage.

La charge est ainsi déplacée sur une trajectoire rectiligne sensiblement verticale sans oscillation ni dans un plan vertical ni dans un plan horizontal.

Ce type de dispositif de levage garantit une parfaite stabilité de la charge en dépit de son déplacement par le moyen de transfert 8.

En outre, ce dispositif de levage a l'avantage d'avoir un très faible encombrement en hauteur par rapport à la course en hauteur qu'il autorise.

En ce qui concerne le dispositif de transfert 8, selon l'invention, il se compose essentiellement d'une colonne 80 d'axe sensiblement vertical 800, ancrée par sa base 801 à un support stable 81 tel le sol et qui porte à son sommet 802 par le biais d'un moyen 82 d'articulation et d'indexation autour d'un axe 820 confondu avec celui 800 de la colonne, un bras 83 qui s'étend notamment dans un plan qui peut être voisin de la limite supérieure 4 du local et porte à son extrémité libre 830 le dispositif de levage 7 et ce par le biais d'un second moyen 84 d'articulation et d'indexation autour d'un axe 840 globalement parallèle à celui 800 de la colonne.

Ce dernier moyen d'articulation permet de donner une orientation convenable au dispositif en fonction du poste à l'aplomb duquel il se situe.

Dans une forme simplifiée de réalisation, le bras du dispositif de transfert est constitué d'un simple poutre.

De préférence, suivant l'invention, le bras 83 du dispositif de transfert 8 est constitué d'au moins deux pièces 831, 832 articulées entre elles autour d'un axe 850 sensiblement parallèle à celui 820 d'articulation du bras 83 sur la colonne 80 et ce par le biais d'au moins un moyen 85 d'articulation et d'indexation selon l'axe défini 850.

Avantageusement, les différents moyens d'articulation et d'indexation 82, 84, 85 qui viennent d'être évoqués c'est à dire ceux interposés entre le bras 83 et la colonne 80, entre le bras 83 et le dispositif de levage 7, entre les pièces 831, 832 constitutives du bras, sont asservis indépendamment les uns des autres.

Qu'ils soient ou non asservis indépendamment les uns des autres, les moyens 82, 84, 85 évoqués vont permettre de faire décrire à l'extrémité libre 830 du bras 83 une trajectoire plus ou moins complexe et en tout cas adaptable à celle requise pour le transfert du dispositif de préhension en différents postes 9, 10, 11, 12.

Conformément à l'invention, la périphérie 311 de l'ouverture 31 de chaque conteneur 3 et le support 60 du dispositif 6 de préhension portent des moyens complémentaire 35, 65 d'ancrage en vue de permettre a préhension du conteneur et chacun des dits moyens d'ancrage 65 est associé à un moyen 650 commandant alternativement son escamotage et son activation.

L'installation qui vient d'être décrite permet donc au moins:
― de saisir des articles ou groupes d'articles situés en un premier poste 9 donné,
― de transférer ces articles dans un conteneur 2 situé en un second poste 10,
― de transférer le conteneur par exemple à l'issue de son remplissage en un troisième poste 11.

Egalement l'installation permet de prendre en un quatrième poste 12 un conteneur vide pour l'amener au poste 10, on effectue le remplissage.

## Revendications

1. Installation (1) en vue du chargement et/ou du déchargement d'une unité de prise, constituée d'au moins un article (2), dans un conteneur (3) comprenant des parois verticales (30) et une ouverture d'accès (31) à sa partie supérieure, le plan (310) de l'ouverture d'accès (31) se trouvant notamment en vis à vis d'une limite (4) telle une structure fixe, un plafond, etc... et à une distance de cette limite (4) inférieure dans de fortes proportions à la hauteur utile du conteneur c'est à dire à la distance qui sépare sa face interne inférieure (32) du plan (310) de son ouverture,
cette installation comprenant en outre notamment:
― un dispositif (6) de préhension d'une unité de prise,
― un dispositif (7) de levage qui permet le déplacement et le guidage, selon une direction sensiblement verticale, de la charge que constituent l'unité de prise et le dispositif de préhension,
― un dispositif (8) de transfert qui permet le déplacement et le guidage du dispositif de levage et de la charge au moins entre deux postes dont l'un situé à l'aplomb du conteneur, dans laquelle installation, le dispositif de préhension comprend:
― un support (60) sensiblement horizontal et disposé au dessus de l'unité à saisir,
― au moins un groupe (612) de leviers (61) répartis autour d'un axe médian (62) perpendiculaire au plan (600) du support (60),
― pour chaque levier, au niveau du support, au moins un moyen coopérant globalement avec l'une (610) des extrémités (610, 611) du levier en vue de son articulation,
― au moins un moyen (63) d'actionnement en synchronisme des leviers de chaque groupe (612) entre une position de repos dans laquelle ils encadrent librement un volume prédéterminé et une position de travail dans laquelle ils enserrent fermement le volume précité,
la dite installation étant **CARACTERISEE** en ce que le moyen d'actionnement (63) de chaque groupe de leviers se compose principalement:
― d'une platine (630) globalement centrée sur l'axe médian (62) du groupe (612) de leviers (61) et qui s'étend sensiblement parallèlement au dessus du plan (600) du support,
― d'un organe moteur (631) commandant le déplacement en translation de cette platine selon un axe orthogonal au plan (600) de l'élément support (60), lequel organe est approximativement centré sur l'axe médian (62) du groupe (612) de leviers et,
― pour chaque levier (61), d'un moyen (632) d'articulation de son extrémité supérieure (610) sur la platine (630) et ce dans un plan contenant l'axe médian du groupe (612) et d'une biellette (633) articulée par l'une de ses extrémités en un point (613) du levier situé entre son extrémité supérieure (610) et son extrémité libre (611) et, pour l'autre extrémité de cette biellette, autour de moyens d'articulation (6331, 6332) portés à cet effet en un point (601) du support (60) du dispositif de préhension et ce dans un plan sensiblement parallèle à celui d'articulation du levier,
de sorte que, lorsque les leviers passent de la position de repos à la position de travail, ils induisent non seulement le déplacement des extrémités libres (611) des leviers dans le sens d'un rapprochement de ces extrémités mais aussi le déplacement du levier selon une trajectoire ascendante vers le support.

2. Installation selon la revendication 1 **caractérisée** en ce que le dispositif de levage (7) comprend principalement un élément rigide (70) qui:
― d'une part, est sensiblement horizontal et supporté par le dispositif de transport (8) et,
― d'autre part, pour relier cet élément rigide (70) au support (60) intégré au dispositif de préhension, des bandes souples (71) qui sont disposées selon les faces d'un tronc de pyramide fictif (72) d'axe normal aux dits éléments, à la petite base (720) duquel tronc de pyramide, les bandes sont reliées par des organes d'ancrage (73) au support (60) du moyen de préhension et à la grande base (721) duquel tronc de pyramide, les bandes s'enroulent sur des rouleaux (74) portés par l'élément rigide (70), ces rouleaux étant quant à eux reliés à un moyen moteur (75) de commande en synchronisme de leur rotation.

3. Installation selon la revendication 1 ou 2 dont le dispositif de transfert (8) se compose essentiellement d'une colonne (80) d'axe sensiblement vertical (800), ancrée par sa base (801) à un support stable (81) tel le sol et qui porte à son sommet (802) par le biais d'un moyen (82) d'articulation autour d'un axe (820) confondu avec celui (800) de la colonne, un bras (83) qui s'étend notamment dans un plan qui peut être voisin de la limite supérieure (4) du local et porte à son extrémité libre (830) le dispositif de levage (7) et ce par le biais d'un second moyen (84) d'articulation autour d'un axe (840) globalement parallèle à celui (800) de la colonne,
cette installation étant **caractérisée** en ce que les extrémités du bras sont également pourvues, sensiblement au niveau des moyens d'articulation, de moyens (82, 84) d'indexation autour des axes (820, 840) d'articulation.

4. Installation selon l'une quelconque des revendications 1 à 3 destinée à manipuler des articles comprenant un trou axial (21) **caractérisée** en ce que, d'une part, les leviers de chaque groupe (612) portent chacun un mandrin cylindrique (614) de section complémentaire au trou axial (21) d'un article (2) et d'autre part, ces leviers (61) sont écartés de l'axe médian (62) du groupe de manière telle qu'en leur position de repos ils soient à même de s'engager simultanément chacun dans le trou axial d'un des articles d'une unité de prise.

5. Installation selon l'une quelconque des revendications 1 à 4 **caractérisée** en ce que le dispositif de préhension (6) comporte un cylindre (64) centré sur l'axe médian de chaque groupe (612) de leviers (61) et ce cylindre est pourvu à sa périphérie de formes (640) en vue de renforcer la prise des articles (2) appuyés sur ce cylindre (64) au moyen des leviers (61).

6. Installation selon l'une quelconque des revendications 3 à 5 **caractérisée** en ce que les différents moyens d'articulation et d'indexation (82, 84, 85) c'est à dire ceux interposés entre le bras (83) et la colonne (80), entre les pièces (831, 832) constitutives du bras, entre le bras (83) et le dispositif de levage (7), sont asservis indépendamment les uns des autres.

7. Installation selon l'une quelconque des revendications 1 à 6 **caractérisée** en ce que la périphérie (311) de l'ouverture (31) de chaque conteneur (3) et le support (60) du dispositif (6) de préhension portent des moyens complémentaires (35, 65) d'ancrage en vue de permettre la préhension du conteneur et chacun des dits moyens d'ancrage (65) est associé à un moyen (650) commandant alternativement son escamotage et son activation.

## Patentansprüche

1. Anlage (1) zum Laden- und/oder Entladen einer aus wenigstens einem Gegenstand (2) bestehenden Entnahmeeinheit in einen bzw. aus einem Container (3), der vertikale Wände (30) und eine Zugangsöffnung (31) in seinem oberen Teil aufweist, deren Öffnungsebene (310) sich gegenüber einer Begrenzung (4), wie einer festen Struktur, einer Decke usw., und in einem Abstand zu dieser befindet, der beträchtlich kleiner als die Nutzhöhe des Containers, d.h. der Abstand ist, der zwischen den inneren unteren Fläche (32) des Containers und dessen Öffnungsebene (310) liegt,
wobei diese Anlage darüber hinaus insbesondere
― eine Greifeinrichtung (6) zum Ergreifen einer Entnahmeeinheit,
― eine Hebeeinrichtung (7) zum Versetzen und Führen der aus der Entnahmeeinheit und der Greifeinrichtung bestehenden Last längs einer im wesentlichen vertikalen Richtung und
― eine Versetzeinrichtung (8) zum Versetzen und Führen der Hebeeinrichtung und der Last zwischen wenigstens zwei Stellungen aufweist, deren eine senkrecht über dem Container liegt, und
wobei die Greifeinrichtung
― einen im wesentlichen horizontal und oberhalb der zu ergreifenden Einheit angeordneten Träger (60),
― wenigstens eine Gruppe (612) von um eine zur Ebene (600) des Trägers (60) senkrechte Mittelachse (62) verteilten Hebeln (61),
― für jeden Hebel in Höhe des Trägers wenigstens ein insgesamt mit einem (610) der Enden (610, 611) des Hebels zu dessen Verschwenken zusammenwirkendes Teil und
― wenigstens eine Betätigungseinrichtung (63) zur synchronen Betätigung der Hebel jeder Gruppe (612) zwischen einer Ruhestellung, in der sie ein vorgegebenes Volumen frei umgeben, und einer Arbeitsstellung, in der sie das erwähnte Volumen fest einspannen, umfaßt, **dadurch gekennzeichnet**,
daß die Betätigungseinrichtung (63) jeder Hebelgruppe im wesentlichen folgende Bestandteile aufweist:
― eine insgesamt um die Mittelachse (62) der Gruppe (612) von Hebeln (61) zentrierte Platte (630), die im wesentlichen parallel oberhalb der Ebene (600) des Trägers verläuft,
― ein Antriebsorgan (631), das die Querverschiebung dieser Platte längs einer zur Ebene (600) des Trägerelementes (60) senkrechten Achse steuert und näherungsweise mittig zur Mittelachse (62) der Hebelgruppe (612) angeordnet ist, und
― für jeden Hebel (61) eine Einrichtung (632) zum Verschwenken seines oberen Endes (610) an der Platte (630) in einer Ebene, welche die Mittelachse der Gruppe (612) enthält, sowie eine Gelenkstange (633), die mit einem ihrer Enden an einem Punkt (613) des Hebels zwischen dessen oberem Ende (610) und dessen freiem Ende (611) und mit ihrem anderen Ende um eine Verschwenkeinrichtung (6331, 6332) verschwenkbar ist, die zu diesem Zweck an einem Punkt (601) des Trägers (60) der Greifvorrichtung angebracht ist, und dieses in einer zur Verschwenkebene des Hebels im wesentlichen parallelen Ebene derart,
daß die Hebel, wenn sie von ihrer Ruhestellung in ihre Arbeitsstellung übergehen, nicht nur eine Bewegung ihrer freien Enden (611) im Sinne einer Annäherung derselben aneinander, sondern auch eine Bewegung jedes Hebels längs einer zum Träger hochlaufenden Bahn induzieren.

2. Anlage nach Anspruch 1, dadurch gekennzeichnet, daß die Hebeeinrichtung (7) hauptsächlich ein starres Element (70) umfaßt, das
― einerseits im wesentlichen horizontal angeordnet und von der Versetzeinrichtung (8) gehaltert ist, und
― andererseits zu seiner Befestigung am in der Greifeinrichtung integrierten Träger (60) biegsame Bänder (71) aufweist, die entlang der Flächen eines fiktiven Pyramidenstumpfes (72) mit einer zu besagten Elementen senkrechter Achse angeordnet sowie an der kleinen Basis (720) des Pyramidenstumpfes durch Verankerungsmittel (73) mit dem Träger (60) der Greifeinrichtung verbunden sind und sich an der großen Basis (721) des Pyramidenstumpfes auf Rollen (74) aufrollen, die vom starren Element (70) getragen werden und ihrerseits an einen Antrieb (75) zur synchronen Steuerung ihrer Drehung angeschlossen sind.

3. Anlage nach Anspruch 1 oder 2, bei der die Versetzeinrichtung (8) im wesentlichen eine Säule (80) mit einer im wesentlichen vertikalen Achse (800) aufweist, die mit ihrem Fuß (801) an einer stabilen Stütze (81), wie dem Erdboden, verankert ist und an ihrer Spitze (802) mittels einer Verschwenkeinrichtung (82), die um eine mit der Achse (800) der Säule übereinstimmende Achse (820) verschwenkbar ist, einen Arm (83) trägt, der im wesentlichen in einer Ebene, die nahe der oberen Begrenzung (4) des Raumes liegen kann, verläuft und an seinem freien Ende (830) die Hebeeinichtung (7) über eine zweite Verschwenkeinrichtung (84) trägt, die um eine im wesentlichen parallel zur Achse (800) der Säule verlaufende Achse (840) verschwenkbar ist, dadurch gekennzeichnet, daß die Enden des Armes im wesentlichen in Höhe der Verschwenkeinrichtungen mit Indexiereinrichtungen (82, 84) um die Verschwenkachsen (820, 840) herum versehen sind.

4. Anlage nach einem der Ansprüche 1 bis 3 zur Handhabung von Gegenständen mit einem Axialloch (21), dadurch gekennzeichnet, daß zum einen jeder Hebel jeder Gruppe (612) einen zylindrischen Dor (614) mit einem zum Axialloch (21) eines Gegenstandes (2) komplementären Querschnitt trägt und zum anderen diese Hebel (61) von der Mittelachse (62) der Gruppe derart beabstandet sind, daß jeder Hebel in seiner Ruheposition gleichzeitig mit den anderen Hebeln jeweils in das Axialloch eines der Gegenstände einer Entnahmeeinheit eingreifen kann.

5. Anlage nach einem der Ansprüche 1 bis 4, dadurch gekennzeichnet, daß die Greifeinrichtung (6) zentrisch zur Mittelachse jeder Gruppe (612) von Hebeln (61) einen Zylinder (64) aufweist, der an seinem Umfang mit einer Formgebung (640) zum verbesserten Ergreifen der durch die Hebel (61) gegen ihn angedrückten Gegenstände (2) versehen ist.

6. Anlage nach einem der Ansprüche 3 bis 5, dadurch gekennzeichnet, daß die verschiedenen Verschwenk- und Indexiereinrichtungen (82, 84, 85), d.h. die, welche zwischen dem Arm (83) und der Säule (80), zwischen den Grundteilen (831, 832) des Armes sowie zwischen dem Arm (83) und der Hebeeinrichtung (7) angeordnet sind, unabhängig voneinander steuerbar sind.

7. Anlage nach einem der Ansprüche 1 bis 6, dadurch gekennzeichnet, daß der Rand (311) der Öffnung (31) jedes Containers (3) und der Träger (60) der Greifeinrichtung (6) zueinander komplementäre Verankerungselemente (35, 65) zum Ankoppeln des Containers tragen und daß jedem dieser Verankerungselemente (65) eine Einrichtung (650) zugeordnet ist, die alternativ dessen Einklappen und dessen Ausklappen steuert.

## Claims

1. An installation (1) for loading and/or unloading a holding unit, comprising at least one article (2) in a container (3) which comprises vertical walls (30) and an access opening (31) in its upper part, the plane (310) of the access opening (31) being located in particular opposite a limit (4) such as a fixed structure, a ceiling, etc. and at a distance from this limit (4) which is considerably less than the useful height of the container, i.e. than the distance which separates its lower inside surface (32) from the plane (310) of its opening,
this installation furthermore comprising in particular:
― a gripping device (6) of a holding unit,
― a lifting device (7) which permits the displacement and the guiding, in a substantially vertical direction, of the load constituted by the holding unit and the gripping device,
― a transfer device (8) which permits the displacement and the guiding of the lifting device and of the load at least between two points, one of which is located so as to be plumb with the container,
in which installation the gripping device comprises:
― a support (60) which is substantially horizontal and arranged above the seizing unit,
― at least one group (612) of levers (61) distributed about a central axis (62) perpendicular to the plane (600) of the support (60),
― for each lever, at the level of the support, at least one means globally co-operating with one (610) of the ends (610, 611) of the lever for the purpose of its articulation,
― at least one means (63) for synchronously operating the levers of each group (612) between a resting position, in which they freely encompass a predetermined volume, and a working position in which they firmly enclose the aforementioned volume,
the said installation being characterised in that the operating means (63) of each group of levers chiefly comprises:
― a plate (630) globally centered on the central axis (62) of the group (612) of levers (61) and which extends substantially parallel above the plane (600) of the support,
― a driving member (631) controlling the displacement in translation of this plate along an axis orthogonal to the plane (600) of the support element (60), which member is approximately centered on the central axis (62) of the group (612) of levers and
― for each lever (61) a means (632) of articulating its upper end (610) on the plate (630) in a plane containing the central axis of the group (612), and a connecting rod (633) articulated by one of its ends at a point (613) of the lever located between its upper end (610) and its free end (611) and, for the other end of this connecting rod, about means of articulation (6331, 6332) carried for this purpose at a point (601) of the support (60) of the gripping device in a plane substantially parallel to the plane of articulation of the lever,
in such a way that when the levers pass from the resting position to the working position, they do not only induce the displacement of the free ends (611) of the levers so as to bring together these ends, but also the displacement of the lever along a trajectory ascending towards the support.

2. An installation according to claim 1, characterised in that the lifting device (7) chiefly comprises a rigid element (70) which:
― on the one hand is substantially horizontal and supported by the transport device (8) and
― on the other hand, in order to connect this rigid element (70) to the support (60) incorporated into the gripping device, [comprises] flexible bands (71) which are arranged in accordance with the surfaces of an imaginary truncated pyramid (72) with an axis perpendicular to the said elements, at the small base (720) of which truncated pyramid the bands are connected by anchoring members (73) to the support (60) of the gripping means, and at the large base (721) of which truncated pyramid the bands are wound on rollers (74) carried by the rigid element (70), these rollers being connected for their part to a driving means (75) for synchronously controlling their rotation.

3. An installation according to claim 1 or 2, the transfer device (8) of which essentially comprises a column (80) with a substantially vertical axis (800), anchored by its base (801) to a stable support (81) such as the floor and which carries at its vertex (802), by way of a means (82) of articulation about an axis (820) coinciding with that (800) of the column, an arm (83) which extends in particular in a plane which may be adjacent to the upper limit (4) of the premises and carries at its free end (830) the lifting device (7) by way of a second means (84) of articulation about an axis (840) globally parallel to that (800) of the column,
this installation being characterised in that the ends of the arm are also provided, substantially at the level of the means of articulation, with indexing means (82, 84) about the axes (820, 840) of articulation.

4. An installation according to any one of claims 1 to 3, intended for handling articles comprising an axial hole (21), characterised in that on the one hand the levels of each group (612) each carry a cylindrical mandrel (614) of cross-section complementary to the axial hole (21) of an article (2), and on the other hand these levers (61) are diverted from the central axis (62) of the group in such a way that in their resting position they are each able to engage simultaneously in the axial hole of one of the articles of a holding unit.

5. An installation according to any one of claims 1 to 4, charactarised in that the gripping device (6) comprises a cylinder (64) centered on the central axis of each group (612) of levers (61) and this cylinder is provided with forms (640) at its periphery in order to strengthen the holding of the articles (2) supported against this cylinder (64) by means of the levers (61).

6. An installation according to any one of claims 3 to 5, characterised in that the different means of articulation and indexation (82, 84, 85), i.e, those interposed between the arm (83) and the column (80), between the constituent parts (831, 832) of the arm, between the arm (83) and the lifting device (7), are controlled independently of each other.

7. An installation according to any one of claims 1 to 6, characterised in that the periphery (311) of the opening (31) of each container (3) and the support (60) of the gripping device (6) carry complementary anchoring means (35, 65) in order to allow the gripping of the container and each of the said anchoring means (65) is associated with a means (650) alternatively controlling its retraction and its operation.
